# EUROPÄISCHE PATENTSCHRIFT

(11) **EP 0 474 813 B1**
(45) Veröffentlichungstag und Bekanntmachung des Hinweises auf die Patenterteilung: **27.07.1994**
(21) Anmeldenummer: 91906179.6
(22) Anmeldetag: 26.03.1991
(51) Int. Cl.: B65D 19/20

(54) **BEHÄLTERRAHMEN ZUR VERWENDUNG MIT EINER PALETTE ZUR BILDUNG EINES LAGER- UND TRANSPORTBEHÄLTERS**
CONTAINER FRAME FOR USE WITH A PALLET TO FORM A STORAGE AND TRANSPORT CONTAINER
CADRE DE CONTENEUR DESTINE A ETRE UTILISE AVEC UNE PALETTE POUR FORMER UN CONTENEUR DE STOCKAGE ET DE TRANSPORT

(30) Priorität: 26.03.1990 CH 998/90
(43) Veröffentlichungstag der Anmeldung: 18.03.1992
(73) Patentinhaber: Ecoboard Limited, Saint Helier Jersey (GB)
(72) Erfinder: BERNER, Kurt, CH-5037 Muhen (CH)
(74) Vertreter: Tschudi, Lorenz
(86) Internationale Anmeldenummer: CH9100074
(87) Internationale Veröffentlichungsnummer: WO9114631

(56) Entgegenhaltungen:
- FR-A- 2 291 100
- GB-A- 1 566 551
- GB-A- 2 128 589
- US-A- 2 762 551
- US-A- 4 392 606

## Beschreibung

Die vorliegende Erfindung bezieht sich auf einen Behälterrahmen zur Verwendung mit einer Palette zur Bildung eines Lager- und Transportbehälters aus einem auffaltbaren Zuschnitt aus wiederverwertbarem Material, wie z.B. Vollpappe oder Wellpappe. Im weiteren bezieht sich die Erfindung auf ein Verfahren zur Herstellung eines Behälterrahmens.

Aus der US-A-2,762,551 ist ein Behälter vorbekannt, der eine innere und eine äussere Behälterwandung aufweist. Am unteren Ende ist ein Boden mit einem Rand vorgesehen, der zwischen die beiden Behälterwandungen gesteckt wird. Am oberen Ende des Behälters ist ein Deckel angebracht, der mit Seitenrändern zwischen die Behälterwandungen gesteckt wird. Der Behälter kann aus Faserplatten, gewellten Faserplatten oder einem anderen passenden Material hergestellt sein. Der Boden wird auf eine Palette beispielsweise aus Holz aufgesetzt, worauf die innere Behälterwandung auf den Boden aufgesetzt wird. Darauf wird der äussere Behälterteil auf die Palette aufgesetzt. Dieser Behälter weist den Nachteil auf, dass zwei getrennte Behälterwände nacheinander auf die Palette aufgesetzt werden müssen. Im weiteren ist ein separater Bodenteil notwendig.

Es ist deshalb eine Aufgabe der vorliegenden Erfindung, einen Behälterrahmen zur Bildung eines Lager- und Transportbehälters zu schaffen, der mit einfachen Handgriffen auf einer Palette befestigt werden kann. Dies wird erfindungsgemäss durch die kennzeichnenden Merkmale des Patentanspruches 1 erzielt.

Bei einer bevorzugten Ausführungsform soll die Möglichkeit bestehen, dass mehrere Behälterrahmen aufeinandergesteckt und, falls gewünscht, oben mit einem Deckel abgeschlossen werden können. Dies wird erfindungsgemäss durch die Merkmale des Patentanspruches 2 erzielt.

Im weiteren ist es eine Aufgabe der vorliegenden Erfindung, ein Verfahren zur Herstellung des erfindungsgemässen Behälters zu schaffen. Dies wird erfindungsgemäss erzielt durch die Merkmale des Patentanspruches 4.

Durch die dreischichtige Ausbildung ist der Behälterrahmen sehr stabil und eignet sich auch für grosse Lagerund Transportbehälter. Dadurch dass der Behälterrahmen aus Vollpappe oder Wellpappe und Klebstoff besteht, ist er recyclingfähig.

Im folgenden werden anhand der beiliegenden Zeichnung Ausführungsbeispiele der Erfindung sowie deren Verwendung näher beschrieben. Es zeigen:
- **Fig. 1 - 6**: die einzelnen Verfahrensschritte zur Herstellung des Behälters,
- **Fig. 7**: eine perspektivische Darstellung eines ersten Ausführungsbeispieles eines Behälterrahmens,
- **Fig. 8**: einen Schnitt durch den Behälterrahmen und die Palette des ersten Ausführungsbeispieles,
- **Fig. 9**: einen Schnitt durch den Behälterrahmen eines zweiten Ausführungsbeispieles.

Im folgenden wird anhand der Fig. 1 - 6 erläutert, wie der Behälterrahmen 1 angefertigt wird. Ein erstes Längs- und ein erstes Querwandelement 22 und 23, die auf der Oberfläche einen Klebstoffauftrag haben, werden mit Abstand nebeneinandergelegt. (Fig. 1).

Auf die Oberseite, d.h. auf den Klebstoffauftrag der Wandelemente 22 und 23, wird ein Einlagekarton 24 aufgelegt (Fig. 2).

Gegenüberliegend den Wandelementen 22 und 23 werden auf den Einlagekarton 24 ein zweites Längs- und ein zweites Querelement 25 und 26 mit einem Leimauftrag unten aufgelegt und durch Anpressen mit dem Einlagekarton 24 verklebt (Fig. 3).

Auf das Längswandelement 25 wird mit äusserem Rand bündig ein drittes Querelement 27 und auf das Querelement 26 ebenfalls mit äusserem Rand bündig ein drittes Längswandelement 28 aufgelegt, wobei diese Wandelemente 27 und 28 einen Leimauftrag oben aufweisen (Fig. 4).

Die überstehenden Bereiche 29 und 30 des Einlagekartons 24 werden auf die Wandelemente 27 und 28 gelegt (Fig. 5).

Gegenüberliegend dem Querelement 27 und dem Längselement 28 werden auf die umgelegten Bereiche 29 und 30 des Einlagekartons ein viertes Querelement 31 und ein viertes Längselement 32 mit Klebstoffauftrag unten aufgelegt (Fig. 6). Darauffolgend werden die übereinandergelegten Wandelemente mit dem dazwischen verlaufenden Einlagekarton gepresst, um eine gute Verklebung zu erzeugen.

Aus Fig. 6 ist der zusammengelegte Behälterrahmen ersichtlich. In diesem Zustand können die Behälterrahmen gestapelt und als Paket geliefert werden. Die Paletten können ebenfalls übereinandergestapelt und separat von den Behälterrahmen geliefert werden. Die Paletten und der Behälterrahmen weisen vorzugsweise Masse auf, die dem europäischen Standardformat entsprechen.

Alle Bestandteile des Behälterrahmens, inklusive des Deckels, bestehen lediglich aus Karton resp. Vollpappe oder Wellpappe, d.h. Fasermaterial und Klebstoff, und eignen sich deshalb gut zu einem Recycling, d.h. sie können wieder zur Kartonherstellung verwendet werden.

In Fig. 7 ist ein Behälterrahmen eines ersten Ausführungsbeispieles perspektivisch, teilweise weggebrochen, dargestellt. Dieser vier Wandelemente 59, 60, 61, 62 umfassende Behälterrahmen 33 ist ebenfalls dreischichtig aufgebaut, wobei die drei Schichten aus Vollpappe bestehen. Die Herstellung des Rahmens geschieht auf dieselbe Weise wie in bezug auf die Fig. 4-9 beim ersten Ausführungsbeispiel erläutert wurde. Die äussere Schicht 34 steht an ihrem unteren Rand 35 über die mittlere Schicht 37 ab. Die innere und mittlere Schicht 36 und 37 sind am oberen Rand 38 um denselben Betrag über die äussere Schicht 34 hinaus verlängert, wie die äussere Schicht an ihrem unteren Rand über die mittlere Schicht 37 nach unten absteht. Die innere Schicht ist am unteren Rand des Behälterrahmens 33 über die mittlere Schicht lappenförmig hinausverlängert, wobei diese Lappen um 90° umgebogen werden und auf die in Fig. 10 nicht dargestellte Palette zu liegen kommen. Die Lappen 39, 40, 41 und 42 sind in den Ecken des Behälterrahmens in einem Winkel von 45° eingeschnitten. Der am unteren Rand des Behälterrahmens 33 verlängerte Rand 35 der äusseren Schicht 34 wird über die Palette gesteckt. Auf den Behälterrahmen 33 kann ein weiterer identischer Behälterrahmen oder aber ein Deckel aufgesetzt werden.

In Fig. 8 ist ein Schnitt durch den auf eine Holzpalette 43 aufgesetzten Behälterrahmen 33 dargestellt. Die um 90° umgebogenen, unteren, lappenförmigen Ränder 39 der inneren Schicht 36 werden auf den Palettenboden 44 gelegt. Der untere Teil 35 der äusseren Schicht 34 ragt über den Palettenboden 44 und sichert so den Behälterrahmen 33 auf der Palette 43. Auf dem abgesetzten Rand 45 der äusseren Schicht 34 liegt die äussere Schicht 46 eines zweiten Behälterrahmens 47 auf. Die innere Schicht 48 und die mittlere Schicht 49 des oberen Behälterrahmens 47 liegen auf dem oberen Rand 38 der inneren Schicht 36 und der mittleren Schicht 37 des unteren Behälterrahmens 33 auf. In gleicher Weise könnte auch ein Deckel auf den unteren Behälterrahmen 33 oder zusätzlich auf den oberen Behälterrahmen 47 aufgesetzt werden. Es besteht auch die Möglichkeit, mehr als zwei Behälterrahmen übereinander zu stekken. Die innere Schicht 48 des oberen Behälterrahmens 47 kann ebenfalls lappenförmig verlängert sein.

In Fig. 9 ist ein Schnitt durch die Seitenwand 65 eines Behälterrahmens eines zweiten Ausführungsbeispieles dargestellt. Die äussere Schicht 66 ist ebenfalls wie beim ersten Ausführungsbeispiel gegenüber der mittleren und der inneren Schicht 50 versetzt angeordnet. Die mittlere Schicht besteht aus drei Einzelschichten 51, 52 und 53. Die Lappen 54 zum Auflegen auf den Palettenboden sind zwischen zwei Schichten 52 und 53 der mittleren Schicht angeordnet und werden ebenfalls wie beim ersten Ausführungsbeispiel um 90° umgebogen.

Bei einem weiteren, nicht dargestellten, dritten Ausführungsbeispiel sind die drei Schichten 34, 36 und 37 am oberen Rand gleich hoch, wobei bei diesem Ausführungsbeispiel dann kein zweiter Rahmen aufgesteckt werden könnte. Der Rand des Deckels würde in diesem Falle über die äussere Schicht 34 gestülpt.

Das erste, zweite und dritte Ausführungsbeispiel finden bevorzugt dann Verwendung, wenn herkömmliche Paletten aus Holz noch weiterverwendet werden sollen.

## Patentansprüche

1. Behälterrahmen aus einem auffaltbaren Zuschnitt aus wiederverwertbarem Material, wie z.B. Vollpappe oder Wellpappe zur Verwendung mit einer Palette, dadurch gekennzeichnet, dass er mindestens dreischichtig ausgebildete Wandelemente umfasst, wobei eine mittlere Schicht (37) die Wandelemente (59, 60, 61, 61) miteinander verbindet und mindestens die äussere Schicht (34) mindestens auf der unteren Seite (35) gegenüber der inneren Schicht (36, 37) versetzt angeordnet ist und dadurch auf der einen Seite des Behälterrahmens einen Aufsteckrand (35) zum Aufstecken auf eine Palette bildet.

2. Behälterrahmen nach Patentanspruch 1, dadurch gekennzeichnet, dass mindestens die äussere Schicht (34) auch an der oberen Seite (38) gegenüber der inneren Schicht (36, 37) versetzt angeordnet ist und dadurch einen Absatz zum Aufstecken eines weiteren Behälterrahmens oder eines Deckels bildet.

3. Behälterrahmen nach Patentanspruch 1 oder 2, dadurch gekennzeichnet, dass die innere Schicht (36) über die mittlere Schicht (37) hinaus verlängert und im verlängerten Bereich als umbiegbare Lappen (39, 40, 41, 42) ausgebildet ist.

4. Verfahren zur Herstellung eines Behälterrahmens nach einem der Patentansprüche 1 bis 3, dadurch gekennzeichnet, dass auf die mittlere Schicht (24) beidseitig je ein erstes und zweites Längselement (22, 25) und ein erstes und zweites Querelement (23, 26) aufgeleimt werden, wobei sich je zwei Längs- und je zwei Querelemente gegenüber liegen, auf das obere zweite Längselement (25) ein drittes Querelement (27) und auf das obere zweite Querelement (26) ein drittes Längselement (28) mit oberem Leimauftrag aufgelegt werden, die überstehenden Bereiche (29, 30) der mittleren Schicht (24) umgelegt und auf die dritten Elemente (27, 28) aufgeleimt werden und auf die mittlere Schicht (24) oberhalb dem dritten Querelement (27) ein viertes Querelement (31) und oberhalb des dritten Längselement (28) ein viertes Längselement (32) mit Klebstoffauftrag unten aufgeleimt werden, und wobei bei den so gebildeten Wandelementen mindestens die äussere Schicht (34) mindestens auf der unteren Seite (35) gegenüber der inneren Schicht (36, 37) versetzt angeordnet ist.

## Claims

1. Container frame, made from a collapsible blank of recyclable material such as e.g. cardboard or corrugated cardboard, for use with a pallet, characterized in that it comprises wall elements constructed of at least three layers, a middle layer (37) joining the wall elements (59, 60, 61, 62) with each other, and at least the outer layer (34) being offset on at least the bottom side (35) with respect to the inner layer (36, 37) and thereby forms an extended edge (35) on one side of the container frame for fitting over a pallet.

2. Container frame according to claim 1 characterized in that at least the outer layer (34) is also offset at the top side (38) with respect to the inner layer (36, 37) and thereby forms a ledge on which another container frame or lid can be stacked.

3. Container frame according to claims 1 or 2, characterized in that the inner layer (36) extends beyond the middle layer (37) and forms in the extended portion a bendable tab (39, 40, 41, 42).

4. Process for producing a container frame according to one of the claims 1 to 3, characterized in that a first and a second lengthwise element (22, 25) and a first and a second crosswise element (23, 26) are glued to each side of the middle layer (24), two lengthwise and two crosswise elements lying opposite each other, a third crosswise element (27) being placed with a coating of glue on its upper side on the upper second lengthwise element (25) and a third lengthwise element (28) being placed with a coating of glue on its the upper side on the second crosswise element (26), the projecting portions (29, 30) of the middle layer (24) being wrapped around and glued to the third elements (27, 28), and on the middle layer (24) over the third crosswise element (27) a fourth crosswise element (31) is glued with a coating of glue on the underside, and above the third lengthwise element (28) a fourth lengthwise element (32) is glued with a coating of glue on the underside, and in the wall elements thus formed at least the outer edge (34) being offset on at least the bottom side (35) with respect to the inner layer (36, 37).

## Revendications

1. Cadre de conteneur constitué d'une découpe rabatable dans un matériau recyclable, comme par exemple du carton plein ou du carton ondulé, destiné à être utilisé avec une palette, caractérisé en ce qu'il comprend au minimum des éléments de parois constitués de trois couches, une couche centrale (37) reliant les éléments de parois (59, 60, 61, 61) entre eux, au minimum la couche extérieure (34) disposée de façon décalée au minimum sur la face inférieure (35) par rapport à la couche intérieure (36, 37) et constituant de ce fait sur un côté du cadre de conteneur un bord d'emboîtement (35) pour un emboîtement sur une palette.

2. Cadre de conteneur selon la revendication 1 du brevet caractérisée en ce que au minimum la couche extérieure (34) est également disposée de façon décalée sur la face supérieure (38) par rapport à la couche intérieure (36, 37) et constituant, de ce fait, un épaulement pour l'enfilage d'un autre cadre de conteneur ou d'un couvercle.

3. Cadre de conteneur selon la revendication 1 ou 2 du brevet caractérisée en ce que la couche intérieure (36) se prolonge au-delà de la couche centrale (37) et est constituée, dans le domaine prolongé, de pattes repliables (39, 40, 41, 42).

4. Procédé pour la fabrication d'un cadre de conteneur selon une des revendications 1 à 3 du brevet caractérisée en ce que sont collés, sur la couche centrale (24) des deux côtés, respectivement un premier et un second élément longitudinal (22, 25) et un premier et un second élément transversal (23, 26), respectivement deux éléments longitudinaux et deux éléments transversaux se trouvant en opposition, un troisième élément transversal (27) étant disposé sur le second élément longitudinal supérieur (25) et un troisième élément longitudinal (28) avec l'application de colle supérieure sur le second élément transversal supérieur (26), les domaines au-dessus (29, 30) de la couche centrale (24) étant rabattus et collés sur les troisièmes éléments (27, 28) et sur la couche centrale (24) au-dessus du troisième élément transversal (27), un quatrième élément transversal (31) et au-dessus du troisième élément longitudinal (28), un quatrième élément longitudinal (32) étant collé en bas avec l'application de colle, et, sur les éléments de parois ainsi constitués, au minimum la couche extérieure (34) étant disposée de façon décalée au minimum sur la face inférieure (35) par rapport à la couche intérieure (36, 37).
